# EUROPÄISCHE PATENTSCHRIFT

(11) **EP 0 196 366 B1**
(45) Veröffentlichungstag und Bekanntmachung des Hinweises auf die Patenterteilung: **27.12.1990**
(21) Anmeldenummer: 85114685.2
(22) Anmeldetag: 19.11.1985
(51) Int. Cl.: H04R 25/02

(54) **Im Ohrkanal zu tragendes Hörgerät**
Hearing aid to be worn in the auditory canal
Prothèse auditive à porter dans le canal auditif

(30) Priorität: 30.03.1985 DE 3511792 U
(43) Veröffentlichungstag der Anmeldung: 08.10.1986
(73) Patentinhaber: ROBERT BOSCH GMBH, 70442 Stuttgart (DE)
(72) Erfinder: Eggert, Albert, D-1000 Berlin 47 (DE); Müller, Manfred, D-1000 Berlin 48 (DE); Montag, Jürgen, Dipl.-Ing., D-1000 Berlin 44 (DE); Wiener, Peter, D-1000 Berlin 42 (DE)
(74) Vertreter: Schmidt, Hans-Ekhardt

(56) Entgegenhaltungen:
- DE-U- 8 323 464

## Beschreibung

### Stand der Technik

Die Erfindung geht von einem im Ohrkanal zu tragenden Hörgerät nach der Gattung des Anspruchs 1 aus.

Es ist ein im Ohrkanal zu tragendes Hörgerät bekannt (DE-GM 83 23 464), das ein flaches hohlzylinderförmiges Gehäuse mit einem Deckel aufweist, der um eine als Schalleintrittsöffnung dienende Hohlwelle drehbar gelagert ist. Der Deckel dient gleichzeitig als Betätigungselement für einen Verstärkungssteller und einen Ein-Ausschalter.

Nachteilig ist bei dem bekannten Hörgerät, daß der Benutzer zum Einstellen der Verstärkung mit seinen Fingern die im Deckel enthaltene Schalleintrittsöffnung verdeckt, so daß eine unzureichende Verstärkung des Hörgerätes vorgetäuscht wird und der Benutzer die Verstärkung möglicherweise weiter erhöht. Nach dem Loslassen des Deckels ist dann die eingestellte Verstärkung viel zu hoch, und es tritt ein den Benutzer störender hoher Ausgangsschalldruckpegel auf.

### Vorteile der Erfindung

Das erfindungsgemäße Hörgerät mit den kennzeichnenden Merkmalen des Anspruchs 1 hat den Vorteil, daß es an der außen liegenden Seite keine Öffnung enthält, die der Benutzer unbeabsichtigterweise verdecken kann.

Durch die in den Unteransprüchen aufgeführten Maßnahmen sind vorteilhafte Weiterbildungen und Verbesserungen des im Anspruch 1 angegebenen Hörgerätes möglich. Besonders vorteilhaft ist ein erfindungsgemäßes Hörgerät, bei dem die Abflachung mindestens eine weitere Öffnung zum freien Durchtritt eines Einstellelementes für einen im Innern des Gehäuses angeordneten Steller enthält. Dadurch werden die bei dem bekannten Hörgerät an der Gehäuseaußenseite vorgesehenen und daher einer Verschmutzung ausgesetzten Öffnungen zum Einstellen von im Gehäuseinnern angeordneten Trimmerwiderständen an einer Stelle angeordnet, die durch den Drehknopf geschützt ist.

### Zeichnung

Ein Ausführungsbeispiel der Erfindung wird in der Zeichnung anhand mehrerer Figuren dargestellt und in der nachfolgenden Beschreibung näher erläutert. Die Zeichnung zeigt in
Fig. 1 eine Ansicht eines erfindungsgemäßen Hörgerätes in stark vergrößertem Maßstab,
Fig. 2 eine auseinandergezogene Schnittansicht des Hörgerätes nach Fig. 1 und
Fig. 3 eine Draufsicht auf ein erfindungsgemäßes Hörgerät bei abgenommenem Drehknopf.

### Beschreibung der Erfindung

Nach Fig. 1 weist ein erfindungsgemäßes im Ohrkanal zu tragendes Hörgerät 10 ein Gehäuse aus einem etwa halbkugelförmigen Gehäuseunterteil 11 mit einer Abflachung 12 an der Unterseite und ein der Kugelform des Unterteils angepaßtes Gehäuseoberteil 13 auf, das auf seiner Oberseite mit einer Abflachung 14 versehen ist. Die Abflachung 12 weist einen außermittigen hohlzylindrischen Stutzen 15 auf. Der Stutzen nimmt in seinem Innern das schallaustrittsseitige Ende eines Hörers 16 (vgl. Fig. 2) auf, dessen hohlzylindrischer Schallaustrittsstutzen 17 bei fertig montiertem Hörgerät eine Öffnung 18 am freien Ende des Stutzens durchsetzt. Der Hörer ist in einer hochelastischen Umhüllung 19 gelagert. Eine aus dem Gehäuseunterteil 11 ausschwenkbare Batterieklappe 20 bildet im eingeschwenkten Zustand einen Teil des Gehäuseunterteils 11 und ist dessen Kugelform angepaßt. Die Batterieklappe nimmt eine Batterie 21 bzw. einen Akkumulator auf, dessen Minuspol mit einer im Gehäuseunterteil 11 befestigten ersten Kontaktfeder 22 und dessen Pluspol mit einer zweiten Kontaktfeder 23 in elektrisch leitender Verbindung steht. Die Kontaktfedern 22, 23 gehören zu gegenüber der Abflachung 12 des Gehäuseunterteils 11 senkrecht stehenden Kontaktfederteilen 24 und 25, die eine mechanische und elektrische Verbindung zu einer ersten Leiterplatte 27 herstellen und zu diesem Zweck Lappen 24a, 24b und 25a aufweisen, die in entsprechende Öffnungen der ersten Leiterplatte passen und mit an den vorgenannten Öffnungen endenden Leitungsbahnen zum Beispiel durch Löten verbunden sind. Die erste Leiterplatte 27 trägt elektrische Bauteile 28 und 29 des Hörgeräteverstärkers, der über Leitungen 30 mit dem Hörer 16 verbunden ist.

Eine parallel zu der ersten Leiterplatte ausgerichtete zweite Leiterplatte 31 dient als Träger für einen Verstärkungssteller 32, Trimmerwiderstände 33 sowie weitere elektrische Bauelemente, von denen in Fig. 2 nur ein Bauelement 34 zu sehen ist. Der Verstärkungssteller 32 weist ein scheibenförmiges Einstellelement 35 und der Trimmerwiderstand 33 ein schraubenkopfförmiges Einstellelement 36 (vgl. auch Fig. 3) mit einem Einstellschlitz 37 auf. Die zweite Leiterplatte 31 ist mit der ersten Leiterplatte 27 vorzugsweise über an der Unterseite der zweiten Leiterplatte vorhandene Steckerstifte 3B und an der Oberseite der ersten Leiterplatte vorhandene Buchsen 39 mechanisch und elektrisch verbunden.

Das Gehäuseoberteil 13 enthält in dem Bereich der Abflachung 14 eine außermittig liegende Schalldurchtrittsöffnung 42 (vgl. Fig. 2 und 3), in der ein Ende eines elastischen Schlauches 43 befestigt ist. Das andere Ende des Schlauches sitzt auf einem hohlzylindrischen Schalleintrittsstutzen 44 eines Mikrofons 45, das auf die vorstehend beschriebene Weise elastisch an dem Gehäuseoberteil befestigt ist und über Leitungen 46 mit mit der zweiten Leiterplatte 31 verbunden ist. Eine in Achsrichtung des Gehäuseoberteils 13 liegende Öffnung 47 (vgl. auch Fig. 3) dient zum freien Durchtritt des Einstellelementes 35 des Verstärkungsstellers 32 und zwei außermittig liegende Öffnungen 48, 49 zum freien Durchtritt der Einstellelemente 36 der Trimmerwiderstände 33.

Ein vorzugsweise kappenförmiger Drehknopf 50 weist auf seiner Innenseite 51 einen ringförmigen Kragen 52 auf, der derart bemessen ist, daß er auf das Einstellelement 35 geschnappt werden kann. Zu diesem Zweck weist der Kragen 52 an seinem freien Ende einen nach innen gerichteten ringförmigen Vorsprung 53 mit einer Abschrägung 54 auf, die das Aufschnappen erleichtert. Im aufgeschnappten Zustand kann der Verstärkungssteller 32 mit dem Drehknopf 50 eingestellt werden. Zwischen dem unteren Rand 55 des Drehknopfes 50 und der Abflachung 14 besteht bei aufgeschnapptem Drehknopf 50 ein kleiner Abstand h (vgl. Fig. 1), der den Schalleintritt in den Schlauch 43 gestattet.

Der Drehknopf 50 kann jederzeit wieder abgezogen werden, wenn es zum Beispiel erforderlich ist, die Trimmerwidertände 33 einzustellen. Bei abgenommenem Drehknopf sind die Einstellelemente 36 frei zugänglich.

Die zweite Leiterplatte 31 kann in Abweichung von dem Ausführungsbeispiel nach Fig. 1 nicht mit der ersten Leiterplatte 27 mechanisch verbunden sein, sondern mit dem Gehäuseoberteil 13, zum Beispiel durch Schrauben. Das Gehäuse besteht vorzugsweise aus einem Kunststoff. Gehäuseunterteil 11 und Gehäuseoberteil 13 sind entweder durch eine Rastverbindung oder durch Kleben, Schrauben oder dergleichen miteinander verbunden.

## Patentansprüche

1. Im Ohrkanal zu tragendes Hörgerät mit einem quergeteilten dünnwandigen Gehäuse und einem von der Außenseite des Gehäuses betätigbaren Verstärkungssteller, dadurch gekennzeichnet, daß in einem geringen Abstand (h) oberhalb einer Abflachung (14) eines Gehäuseoberteils (13) ein Drehknopf (50) vorgesehen ist, der mit dem Verstärkungssteller (32) lösbar verbunden ist, und daß die Abflachung eine Schalldurchtrittsöffnung (42) enthält.

2. Hörgerät nach Anspruch 1, dadurch gekennzeichnet, daß die Abflachung (14) mindestens eine weitere Öffnung (48) zum freien Durchtritt eines Einstellelements (36) für einen im Innern des Gehäuses (10) angeordneten Steller (33) enthält.

3. Hörgerät nach Anspruch 1 oder 2, dadurch gekennzeichnet, daß der Verstärkungssteller (32) ein Einstellelement (35) aufweist, auf das der Drehknopf (50) aufschnappbar ist.

4. Hörgerät nach Anspruch 1 oder 2, dadurch gekennzeichnet, daß ein im Innern des Hörgerätegehäuses (10) untergebrachtes Mikrofon (45) über einen elastischen Schlauch (43) mit der Schalldurchtrittsöffnung (42) fest verbunden ist.

5. Hörgerät nach Anspruch 3, dadurch gekennzeichnet, daß das Einstellelement (35) als Scheibe ausgebildet ist und daß der Drehknopf (50) an seiner Unterseite (51) einen diese Scheibe umgreifenden Kragen (52) aufweist.

6. Hörgerät nach einem der Ansprüche 1 bis 5, dadurch gekennzeichnet, daß der Verstärkungssteller (32) und die Steller (33) auf einer zweiten Leiterplatte (31) angeordnet sind, die mechanisch und elektrisch mit einer im Gehäuseunterteil (11) fest angeordneten ersten Leiterplatte (27) lösbar verbunden ist.

7. Hörgerät nach einem der Ansprüche 1 bis 5, dadurch gekennzeichnet, daß der Verstärkungssteller (32) und die Steller (33) auf einer zweiten Leiterplatte (31) befestigt sind, die mit dem Gehäuseoberteil (13) mechanisch fest verbunden ist und die mit der im Gehäuseunterteil (11) fest angeordneten ersten Leiterplatte (27) elektrisch lösbar verbunden ist.

8. Hörgerät nach einem der Ansprüche 1 bis 7, dadurch gekennzeichnet, daß das Hörgerätegehäuse (10) im wesentlichen kugelförmig ausgebildet ist.

9. Hörgerät nach einem der Ansprüche 1 bis 8, dadurch gekennzeichnet, daß das Hörgerätegehäuse (10) aus einem Kunststoff besteht.

## Revendications

1. Appareil de correction auditive prévu pour être porté dans le conduit auditif, appareil comportant un boîtier à paroi mince divisé transversalement et un dispositif de réglage d'amplification susceptible d'être actionné à partir de la face externe du boîtier, appareil de correction auditive caractérisé en ce qu'à une faible distance (h) au-dessus d'un aplatissement (14) d'une partie supérieure (13) du boîtier il est prévu un bouton tournant (50) qui est relié, de façon amovible, avec un dispositif de réglage d'amplification (32), tandis que l'aplatissement comprend un orifice pour le passage du son (42).

2. Appareil de correction auditive selon la revendication 1, caractérisé en ce que l'aplatissement (14) comporte au moins un autre orifice (48) pour le libre passage d'un élément de réglage (36) pour un dispositif de réglage (33) disposé à l'intérieur du boîtier (10).

3. Appareil de correction auditive selon la revendication 1 ou la revendication 2, caractérisé en ce que le dispositif de réglage d'amplification (32) comporte un élément de réglage (35) sur lequel le bouton tournant (50) est susceptible d'être encliqueté.

4. Appareil de correction auditive selon la revendication 1 ou la revendication 2, caractérisé en ce qu'un microphone (45) logé à l'intérieur du boîtier (10) de l'appareil de correction auditive, est relié par l'intermédiaire d'un tuyau élastique (43) à l'orifice de passage du son (42).

5. Appareil de correction auditive selon la revendication 3, caractérisé en ce que l'élément de réglage (35) est réalisé sous forme de disque et le bouton tournant (50) comporte à sa face inférieure (51) une collerette (52) venant en prise autour de ce disque.

6. Appareil de correction auditive selon une des revendications 1 à 5, caractérisé en ce que le dispositif de réglage d'amplification (32) et les résistances réglables (33) sont disposés sur une seconde plaque de circuit imprimé (31) qui est reliée de façon amovible mécaniquement et électriquement à une première plaque de circuit imprimé (27) disposée à poste fixe dans la partie inférieure (11) du boîtier.

7. Appareil de correction auditive selon une des revendications 1 à 5, caractérisé en ce que le dispositif de réglage d'amplification (32) et les résistances réglables (33) sont fixés sur une seconde plaque de circuit imprimé (31) qui est solidaire mécaniquement de la partie supérieure (13) du boîtier et qui est reliée électriquement de façon amovible à la première plaque de circuit imprimé (27) disposée à poste fixe dans la partie inférieure (11) du boîtier.

8. Appareil de correction auditive selon une des revendications 1 à 7, caractérisé en ce que le boîtier (10) de l'appareil de correction auditive est réalisé essentiellement en forme de sphère.

9. Appareil de correction auditive selon une des revendications 1 à 8, caractérisé en ce que le boîtier (10) de l'appareil de correction auditive est constitué par une matière plastique.

## Claims

1. A hearing aid to be worn in the ear passage, having a transversely divided, thin-walled housing and an amplification regulator operable from the outside of the housing, characterised in that a rotary knob (50) is provided at a short distance (h) above a flattening (14) of an upper portion (13) of the housing and is releaseably connected to the amplification regulator (32), and that the flattening contains an opening (42) for the passage of sound.

2. A hearing aid as claimed in claim 1, characterised in that the flattening (14) contains at least one further opening (48) for the free passage of an adjusting element (36) for a regulator (33) disposed in the interior of the housing (10).

3. A hearing aid as claimed in claim 1 or 2, characterised in that the amplification regulator (32) has an adjusting element (35) onto which the rotary knob (50) may be snapped.

4. A hearing aid as claimed in claim 1 or 2, characterised in that a microphone (45) accommodated in the interior of the hearing aid housing (10) is rigidly connected to the opening (42) for the passage of sound by way of a resilient tube (43).

5. A hearing aid as claimed in claim 3, characterised in that the adjusting element (35) is in the form of a disc, and that the rotary knob (50) has on its underside (51) a collar (52) embracing the said disc.

6. A hearing aid as claimed in one of the claims 1 to 5, characterised in that the amplification regulator (32) and regulator (33) are disposed on a second printed circuit board (31) which is mechanically and electrically releaseably connected to a first printed circuit board (27) fixedly disposed in the lower portion (11) of the housing.

7. A hearing aid as claimed in one of the claims 1 to 5, characterised in that the amplification regulator (32) and the regulator (33) are secured to a second printed circuit board (31) which is mechanically rigidly connected to the upper portion (13) of the housing and which is electrically releaseably connected to the first printed circuit board (27) fixedly disposed in the lower portion (11) of the housing.

8. A hearing aid as claimed in one of the claims 1 to 7, characterised in that the hearing aid housing (10) is of substantially spherical construction.

9. A hearing aid as claimed in one of the claims 1 to 8, characterised in that the hearing aid housing (10) is made from a plastics material.
